# EUROPÄISCHE PATENTSCHRIFT

(11) **EP 3 931 496 B1**
(45) Veröffentlichungstag und Bekanntmachung des Hinweises auf die Patenterteilung: **01.05.2024**
(21) Anmeldenummer: 20716559.8
(22) Anmeldetag: 27.02.2020
(51) Int. Cl.: F24D 19/00, A47K 10/06, F28D 21/00

(54) **TEMPERIERKÖRPER-ANORDNUNG ZUM TEMPERIEREN EINES RAUMS**
TEMPERATURE-CONTROL BODY ASSEMBLY FOR CONTROLLING THE TEMPERATURE OF A SPACE
ENSEMBLE DE CORPS DE THERMORÉGULATION POUR LA THERMORÉGULATION D'UN LOCAL

(30) Priorität: 01.03.2019 CH 2502019
(43) Veröffentlichungstag der Anmeldung: 05.01.2022
(73) Patentinhaber: Zehnder Group International AG, 5722 Gränichen (CH)
(72) Erfinder: KLINK, Thomas, 79725 Laufenburg (DE); LEDERHOFER, Benjamin, Stolberg 52223 (DE); LAMMEL, Michael, 52076 Aachen (DE)
(74) Vertreter: Rentsch Partner AG
(86) Internationale Anmeldenummer: PCT/IB2020/051673
(87) Internationale Veröffentlichungsnummer: WO 2020/178676

(56) Entgegenhaltungen:
- EP-A2- 2 078 483
- EP-A2- 2 415 378
- FR-A1- 2 916 619

## Beschreibung

Die Erfindung bezieht sich auf eine Temperierkörper-Anordnung zum Temperieren eines Raums. Temperierkörper zum Heizen oder Kühlen sind bekannt.

Es gibt z.B. elektrische Varianten, bei denen der Temperierkörper elektrisch (resistiv) aufgeheizt oder (thermoelektrisch) gekühlt wird. Andererseits gibt es hydronische Varianten, bei denen der Temperierkörper von einem an einem zentralen Ort temperierten Wärmeträgerfluid durchströmt wird, dessen Temperatur je nach Bedarf (Heizen oder Kühlen) ausreichend hoch über oder ausreichend tief unter der Umgebungstemperatur liegt.

Viele der üblichen Temperierkörper-Anordnungen lassen sich neben dem Heizen oder Kühlen eines Raumes, wie z.B. dem Heizen eines Badezimmers, auch zum Erwärmen eines unmittelbar am Temperierkörper angebrachten Handtuchs verwenden. Hierfür sind Anordnungen mit einem Bügel aussen am Temperierkörper oder einem Bügel im Innern eines an den Temperierkörper grenzenden Stauraumes oder Trockenschranks zum Aufhängen eines Handtuchs oder eines Kleidungsstücks bekannt. Ein Handtuchhalter mit einem herausziehbaren Element auf welchem Gegenstände aufgehängt werden können ist in der EP 2 415 378 A2 offenbart.

Der Erfindung liegt die **Aufgabe** zugrunde, eine Temperierkörper-Anordnung zum Temperieren eines Raums bereitzustellen, welche es ermöglicht, ein zu erwärmendes Handtuch oder Kleidungsstück an dem Temperierkörper so zu positionieren, dass es während seines Erwärmens bzw. Trocknens für eine sich in dem Raum aufhaltende Person möglichst unsichtbar verstaut ist.

Zur **Lösung** dieser Aufgabe stellt die Erfindung eine **Temperierkörper-Anordnung** zum Temperieren, insbesondere Heizen oder Kühlen, eines Raumes gemäss Anspruch 1 bereit. Die Temperierkörper-Anordnung weist auf: mindestens einen von einem Energie transportierenden Medium durchströmbaren Temperierkörper mit einer ersten Grossfläche auf einer ersten Seite des Temperierkörpers und einer zweiten Grossfläche auf einer von der ersten Seite abgewandten zweiten Seite des Temperierkörpers, und eine Zuleitung und eine Ableitung für das Energie transportierende Medium; mindestens einem an dem Temperierkörper befestigten Befestigungsmittel zum Befestigen des Temperierkörpers an einer Begrenzungsfläche, insbesondere Wand, Boden oder Decke, des Raumes oder an einem weiteren Temperierkörper; mindestens einem an dem Temperierkörper befestigten Aufnahmemittel zur Aufnahme und Positionierung eines Gegenstandes, insbesondere eines Handtuchs oder eines Kleidungsstücks, an der ersten Grossfläche des Temperierkörpers, um den Gegenstand zu erwärmen und/oder zu trocknen, wenn der Temperierkörper im Heizbetrieb ist, dadurch gekennzeichnet, dass das Aufnahmemittel mindestens ein längliches Glied, bzw. Fortsatz aufweist, welches, bzw. welcher, sich entlang der ersten Grossfläche erstreckt und entlang dieser bezüglich des Temperierkörpers zwischen einer ersten Position und einer zweiten Position beweglich ist, wobei in der ersten Position eine orthogonale Projektion des Fortsatzes auf die Ebene der ersten Grossfläche innerhalb der ersten Grossfläche liegt und in der zweiten Position eine orthogonale Projektion des Fortsatzes, auf die Ebene der ersten Grossfläche zumindest partiell ausserhalb der ersten Grossfläche liegt.

Die erfindungsgemässe Temperierkörper-Anordnung kann an einer Begrenzungsfläche, z.B. einer Wand, des zu temperierenden Raums derart befestigt werden, dass die erste Grossfläche des Temperierkörpers zu der Begrenzungsfläche des Raumes weist und von dieser beabstandet ist, so dass zwischen der ersten Grossfläche und der Begrenzungsfläche ein Zwischenraum gebildet wird, in welchem sich das mindestens eine längliche Glied bzw. der Fortsatz befindet und sich dieses in einer im wesentlichen horizontalen Richtung erstreckt.

Das längliche Glied, bzw. der Fortsatz, kann eine Stange sein, an welcher ein Gegenstand, insbesondere ein Handtuch, aufgehängt werden kann, oder es kann eine Platte sein, auf welche ein Gegenstand, insbesondere Schuhe, Handschuhe oder Mützen, gelegt werden kann. Vorzugsweise ist die Platte mit Löchern versehen, um in dem Zwischenraum eine vertikale Luftströmung möglichst wenig zu behindern. In seiner ersten Position, in welcher das längliche Glied, bzw. der Fortsatz, von der zweiten Position wegbewegt ist, befindet sich das längliche Glied, bzw. der Fortsatz, und der von ihm aufgenommene Gegenstand, z.B. ein daran aufgehängtes Handtuch, in einer sogenannten Verstauungsposition. Eine sich in dem Raum befindliche Person sieht nur den Temperierkörper, nicht aber das längliche Glied und den von ihm aufgenommenen Gegenstand. Ausserdem bildet sich zwischen dem Temperierkörper im Heizbetrieb und der Begrenzungswand ein Konvektionskanal aus, in welchem die in dem Zwischenraum erwärmte Luft an dem zu erwärmenden und/oder zu trocknenden Gegenstand vorbei nach oben strömen kann. Diese natürliche Konvektion ist leise und für das Erwärmen und Trocknen des Gegenstands in dem Zwischenraum sehr wirkungsvoll.

In seiner zweiten Position, in welcher das längliche Glied, bzw. der Fortsatz, von der zweiten Position wegbewegt ist, ragt das längliche Glied, bzw. der Fortsatz, aus dem Zwischenraum hervor und ist für eine sich in dem Raum befindliche Person gut sichtbar. In dieser sogenannten Zugangsposition ist das hervorragende längliche Glied, bzw. der Fortsatz, einfach zugänglich, so dass der Gegenstand einerseits leicht an das längliche Glied, bzw. den Fortsatz, herangeführt und von diesem aufgenommen werden kann oder andererseits leicht von dem länglichen Glied, bzw. dem Fortsatz, abgenommen und von diesem weggeführt werden kann.

Vorzugsweise sind das Befestigungsmittel und das Aufnahmemittel an der die erste Grossfläche aufweisenden ersten Seite des Temperierkörpers angeordnet. Die Temperierkörper-Anordnung kann damit an einer Wand derart montiert werden, dass sich das Befestigungsmittel und das Aufnahmemittel in dem Konvektionskanal zwischen der Temperierkörper-Anordnung und der Wand befindet.

Das Aufnahmemittel enthält ein an dem Temperierkörper befestigtes Grundglied, wobei der mindestens eine Fortsatz beweglich bezüglich des Grundglieds gelagert ist. Vorzugsweise ist der Fortsatz an dem Grundglied beweglich gelagert. Der Fortsatz kann somit zwischen der weiter oben beschriebenen ersten Position und der weiter oben beschriebenen zweiten Position hin und her bewegt werden.

Vorzugsweise enthält das Aufnahmemittel mindestens ein mit dem Grundglied und mit dem Fortsatz in Wirkverbindung stehendes elastisches Mittel. Das elastische Mittel ermöglicht es, den Fortsatz in eine definierte Position relativ zum Grundglied zu bewegen.

Vorzugsweise ist der Fortsatz mit dem Grundglied in mindestens einer Einraststellung einrastbar. Die Einraststellung kann z.B. die weiter oben beschriebene erste Position und/oder die weiter oben beschriebene zweite Position sein, in welcher der Fortsatz sich innerhalb des als Konvektionskanal wirkenden Zwischenraums befindet bzw. in welcher der Fortsatz aus dem als Konvektionskanal wirkenden Zwischenraum herausragt. Das elastische Mittel ist dabei elastisch verformt. Wird der eingerastete Zustand des Fortsatzes, d.h. dessen Einrastung am Grundglied, gelöst, kann das elastische Mittel den Fortsatz von der ersten Position bzw. von der zweiten Position weg bewegen, wobei das elastische Mittel in seinen unverformten Zustand zurückkehrt.

Das Grundglied enthält ein bügelartiges Gebilde mit einem ersten Schenkel, einem zweiten Schenkel und einem zwischen dem ersten Schenkel und dem zweiten Schenkel angeordneten Übergangsabschnitt, wobei der erste Schenkel an dem Temperierkörper befestigt ist und der Fortsatz an dem zweiten Schenkel beweglich gelagert ist. Durch den Übergangsabschnitt zwischen dem ersten Schenkel und dem zweiten Schenkel wird ein Abstand zwischen dem zweiten Schenkel mit dem daran beweglich gelagerten Fortsatz und dem Temperierkörper gebildet. Dies ermöglicht es, z.B. ein Handtuch an dem Fortsatz aufzuhängen, wobei eine Seite des Handtuchs zwischen dem Fortsatz und der ersten Grossfläche des Temperierkörpers herabhängt und eine andere Seite des Handtuchs zwischen dem Fortsatz und der Wand herabhängt.

Vorzugsweise enthält das das Grundglied ein Metallprofil oder Polymerprofil, vorzugsweise mit rechteckförmigem Querschnitt, welches entlang seiner Profil-Längsrichtung zur Bildung des Übergangsabschnitts mindestens eine Biegung bzw. Abkantung aufweist.

Vorzugsweise ist eine Profil-Querschnittsfläche in dem Übergangsabschnitt grösser als eine Profil-Querschnittsfläche in den beiden Schenkeln. Dadurch wird die Steifigkeit des Grundglieds in dem Übergangsabschnitt erhöht. Vorzugsweise ist in dem Übergangsabschnitt bei gleicher Breite des Profil-Querschnitts die Dicke des Profil-Querschnitts grösser, und zwar vorzugsweise um einen Faktor 3 bis 10 grösser.

Das bügelartige Gebilde kann eine U-förmige Gestalt haben, insbesondere die Gestalt eines kantigen U mit einer ersten Abkantung und einer zweiten Abkantung zur selben Seite hin, oder die Gestalt eines abgerundeten U mit einer durchgehenden Krümmung.

Das bügelartige Gebilde kann eine Z-förmige Gestalt haben, insbesondere die Gestalt eines kantigen Z mit einer ersten Abkantung, z.B. nach links, und einer zweiten Abkantung in die entgegengesetzte Richtung, z.B. nach rechts, oder die Gestalt eines abgerundeten Z bzw. einer S-förmigen Gestalt mit einem ersten Krümmungsabschnitt, z.B. mit Linkskrümmung, und einem zweiten Krümmungsabschnitt mit entgegengesetzter Krümmung, z.B. mit Rechtskrümmung.

Vorzugsweise hat das Metallprofil oder Polymerprofil einen rechteckförmigen Querschnitt. Ein derartiges bandartiges Profil kann gut zu einem bügelartigen Gebilde mit einer der erwähnten Gestalten umgeformt werden. Im Falle des Metallprofils kann das Biegen oder Abkanten durch Kaltverformen erfolgen. Im Falle des Polymerprofils kann das Biegen oder Abkanten erfolgen, indem man das Polymerprofil in dem zu biegenden oder abzukantenden Bereich vor dem Biegen oder Abkanten moderat bis zu seiner Erweichungstemperatur erwärmt.

Vorzugsweise ist das Metallprofil mit rechteckförmigem Querschnitt ein Stahlprofil, das eine Breite von 20mm bis 70mm, vorzugsweise von 30mm bis 50mm hat und eine Dicke von 2mm bis 8 mm, vorzugsweise von 3mm bis 6mm und am bevorzugtesten von 4mm bis 5mm hat.

Vorzugsweise enthält das Grundglied ein Metall-Gussteil oder ein Polymer-Gussteil. Ein derartiges Gussteil bietet gegenüber dem aus einem Profil mit rechteckförmigem Querschnitt gebildeten bügelartigen Gebilde den Vorteil, dass der oben erwähnte Übergangsabschnitt durch entsprechende Dimensionierung z.B. einer Druckguss- oder Spritzgussform voluminöser und mit einer grösseren Querschnittsfläche ausgebildet werden kann.

Vorzugsweise enthält das Grundglied ein Gussteil aus faserverstärktem Polymermaterial, insbesondere aus carbonfaserverstärktem Polymermaterial. Dadurch kann die Festigkeit und somit die mechanische Belastbarkeit des Grundglieds erhöht werden.

Gemäss einer weiteren bevorzugten Ausgestaltung enthält die Temperierkörper-Anordnung einen ersten Temperierkörper und einen zweiten Temperierkörper, welche jeweils von einem Energie transportierenden Medium durchströmbar sind und jeweils eine erste Grossfläche auf einer ersten Seite des Temperierkörpers und eine zweite Grossfläche auf einer von der ersten Seite abgewandten zweiten Seite des Temperierkörpers sowie jeweils eine Zuleitung und eine Ableitung für das Energie transportierende Medium aufweisen, wobei der erste Temperierkörper und der zweite Temperierkörper mittels mindestens eines Verbindungsmittels in einem Abstand voneinander derart angeordnet und miteinander verbunden sind, dass jeweils eine Grossfläche des ersten Temperierkörpers und eine Grossfläche des zweiten Temperierkörpers zueinander weisen und zwischen den beiden Temperierkörpern ein Zwischenraum gebildet ist, und wobei das mindestens eine an einem der Temperierkörper befestigte Aufnahmemittel zur Aufnahme und Positionierung des Gegenstandes zwischen den beiden zueinander weisenden Grossflächen des Temperierkörpers angeordnet ist, um den Gegenstand zu erwärmen und/oder zu trocknen, wenn mindestens einer der Temperierkörper im Heizbetrieb ist.

Die so ausgestaltete erfindungsgemässe Temperierkörper-Anordnung kann innerhalb eines zu temperierenden Raums z.B. am Boden und/oder an der Decke des Raumes, insbesondere nach der Art eines Raumteilers, derart befestigt werden, dass der zwischen der ersten Grossfläche und der zweiten Grossfläche des Temperierkörpers gebildete Zwischenraum wiederum einen Konvektionskanal bildet, in welchem sich das mindestens eine längliche Glied befindet und sich dieses in einer im wesentlichen horizontalen Richtung erstreckt. Eine derartige Doppel-Temperierkörper-Anordnung mit zwei Temperierkörpern ermöglicht es, durch Wärmestrahlung und Konvektion besonders viel Wärme in den Konvektionskanal einzutragen, wodurch die Trocknungszeit für einen im Zwischenraum aufgenommenen nassen Gegenstand, insbesondere ein darin aufgehängtes nasses Handtuch, noch kürzer wird.

Vorzugsweise ist der erste Temperierkörper der einzige Temperierkörper der Anordnung mit einer aktiven Temperierfunktion, wobei die Anordnung anstelle des zweiten Temperierkörpers einen Körper ohne aktive Temperierfunktion aufweist. Dieser Aufbau mit nur einem thermisch aktivierten Temperierkörper und einem thermisch passiven flächigen Körper ist kostengünstiger als der Aufbau mit zwei thermisch aktivierten flächigen Temperierkörpern.

Vorzugsweise enthält mindestens eine der beiden zueinander weisenden Grossflächen eine Metallbeschichtung. Insbesondere besitzt mindestens eine der in den Zwischenraum weisenden Grossflächen eine derartige Metallbeschichtung, und besonders bevorzugt besitzt nur eine der in den Zwischenraum weisenden Grossflächen eine derartige Metallbeschichtung.

Vorzugsweise enthält mindestens eine der von den zueinander weisenden Grossflächen abgewandten Oberflächen des einen und/oder anderen Temperierkörpers eine thermisch isolierende Schicht.

Der mindestens eine Temperierkörper kann ein von einem Wärmeträgerfluid durchströmbares Rohrregister mit einer Vorlaufleitung und einer Rücklaufleitung für das Wärmeträgerfluid sein.

Der mindestens eine Temperierkörper kann ein von elektrischem Strom durchströmbares Heizelement oder Kühlelement mit einer Zuleitung und einer Ableitung für den elektrischen Strom sein.

Der mindestens eine Temperierkörper kann sowohl ein von einem Wärmeträgerfluid durchströmbares Rohrregister mit einer Vorlaufleitung und einer Rücklaufleitung für das Wärmeträgerfluid als auch ein von elektrischem Strom durchströmbares Heizelement oder Kühlelement mit einer Zuleitung und einer Ableitung für den elektrischen Strom enthalten.

Vorzugsweise enthält die Temperierkörper-Anordnung einen Ventilator, der an der Grossfläche angeordnet und insbesondere an dieser befestigt ist, an welcher auch das Aufnahmemittel befestigt ist. Dadurch kann der Konvektionsstrom der Luft und die Trocknungsleistung erhöht werden.

Vorzugsweise hat mindestens eine der beiden zueinander weisenden Grossflächen Fixiermittel zum Fixieren eines Stromkabels.

Der mindestens eine Temperierkörper kann eine Glasplatte sein, welche vorzugsweise elektrisch beheizbar ist. Vorzugsweise ist an der ersten Grossfläche des Temperierkörpers eine Zwischenplatte angeklebt. Vorzugsweise ist das bügelartige Grundglied des Aufnahmemittels mit seinem ersten Schenkel an der Zwischenplatte befestigt, insbesondere angeschraubt. Vorzugsweise ist das längliche Glied bzw. der Fortsatz an dem zweiten Schenkel des bügelartigen Grundglieds verschiebbar gelagert.

Vorzugsweise ist der Temperierkörper ein flächiger Temperierkörper, wobei die Dicke des flächigen Temperierkörpers vorzugsweise zwischen 5mm und 60mm liegt und besonders bevorzugt zwischen 5mm und 10mm liegt.

Weitere Vorteile, Merkmale und Anwendungsmöglichkeiten der Erfindung ergeben sich aus der nun folgenden, nicht einschränkend aufzufassenden Beschreibung von Ausführungsbeispielen der erfindungsgemässen Temperierkörper-Anordnung anhand der Zeichnung, wobei:
Fig. 1 eine Perspektivansicht eines ersten Ausführungsbeispiels zeigt;
Fig. 2 eine Vorderansicht des ersten Ausführungsbeispiels zeigt;
Fig. 3 eine Draufsicht des ersten Ausführungsbeispiels zeigt;
Fig. 4 eine Seitenansicht des ersten Ausführungsbeispiels zeigt;
Fig. 5A eine erste Variante eines Bauteils des Ausführungsbeispiels zeigt;
Fig. 5B eine zweite Variante eines Bauteils des Ausführungsbeispiels zeigt;
Fig. 6A eine dritte Variante eines Bauteils des Ausführungsbeispiels zeigt;
Fig. 6B eine vierte Variante eines Bauteils des Ausführungsbeispiels zeigt; und
Fig. 7 eine der Draufsicht eines zweiten Ausführungsbeispiels zeigt; und
Fig. 8 eine Seitenansicht des zweiten Ausführungsbeispiels zeigt.

In **Fig. 1** ist eine Perspektivansicht eines ersten Ausführungsbeispiels der erfindungsgemässen Temperierkörper-Anordnung 1 gezeigt. Diese Temperierkörper-Anordnung 1 dient zum Temperieren eines Raumes, insbesondere zum Heizen oder Kühlen eines Raumes. Sie kann auch zum Trocknen und Erwärmen eines nassen oder feuchten Gegenstands verwendet werden. Diese Temperierkörper-Anordnung 1 enthält einen von einem Energie transportierenden Medium durchströmbaren Temperierkörper 10, der in Fig. 1 für ein leichteres Verständnis der Figur als durchsichtiges Gebilde dargestellt ist.

Wie man in der in **Fig. 3** gezeigten Draufsicht des ersten Ausführungsbeispiels und in der in **Fig. 4** gezeigten Seitenansicht des ersten Ausführungsbeispiels besser sieht, hat der Temperierkörper 10 eine erste Grossfläche 11 auf seiner ersten Seite und eine zweite Grossfläche 12 auf seiner von der ersten Seite abgewandten zweiten Seite. Der Temperierkörper 10 hat (in den Figuren nicht gezeigt) eine Zuleitung und eine Ableitung für das Energie transportierende Medium, welches im Innern des Temperierkörpers 10 fliessen kann. Dieses Medium kann z.B. elektrischer Strom und/oder Wasser sein.

Der Temperierkörper 10 ist mit (in den Figuren nicht gezeigten) Befestigungsmitteln an einer Wand W befestigt. An dem Temperierkörper 10 sind zwei Aufnahmemittel 30 befestigt. Sie dienen jeweils zur Aufnahme und Positionierung eines Handtuchs oder Kleidungsstücks an der zur Wand W weisenden ersten Grossfläche 11 des Temperierkörpers 10. Dieses Handtuch oder Kleidungsstück kann erwärmt und/oder getrocknet werden, wenn der Temperierkörper 10 im Heizbetrieb ist.

Jedes der beiden Aufnahmemittel 30 enthält ein Grundglied 31, welches an dem Temperierkörper 10 befestigt ist, und ein längliches Glied bzw. einen Fortsatz 32 in Form einer Stange oder einer Platte. Das längliche Glied bzw. der Fortsatz 32 erstreckt sich entlang der ersten Grossfläche 11 und ist an dem Grundglied 31 beweglich gelagert. Daher kann das längliche Glied bzw. der Fortsatz 32 entlang der ersten Grossfläche 11 des Temperierkörpers 10 zwischen einer ersten Position P1 und einer zweiten Position P2 relativ zum Temperierkörper 10 bewegt werden. Das längliche Glied bzw. der Fortsatz 32 hat einen Lagerbereich 32a, mit welchem der Fortsatz 32 an dem Grundglied 31 verschiebbar gelagert ist, und einen Handgriff 32b, an welchem der Fortsatz 32 leicht ergriffen und von der ersten Position P1 in die zweite Position P2 und von der zweiten Position P2 in die erste Position P1 geschoben werden kann.

Jedes der beiden Grundglieder 31 ist mittels einer Zwischenplatte 33 an dem Temperierkörper 10 befestigt. Die beiden Zwischenplatten 33 haben jeweils eine Zwischenplatten-Grossfläche, welche jeweils an der ersten Grossfläche 11 des Temperierkörpers 10 angeklebt sind. Die beiden Zwischenplatten 33 haben jeweils mehrere Gewindelöcher. Die beiden Grundglieder 31 sind an der jeweiligen Zwischenplatte 33 an mindestens zwei Gewindelöchern der Zwischenplatte 33 angeschraubt.

Bei dem unteren Aufnahmemittel 30 befindet sich der Fortsatz 32 in der eingefahrenen Position P1, d.h. der Verstauungsposition. Bei dem oberen Aufnahmemittel 30 befindet sich der Fortsatz 32 in der ausgefahrenen Position P2, d.h. der Zugangsposition.

Dabei gilt einerseits, dass in der ersten Position P1 eine orthogonale Projektion des Fortsatzes 32 auf die Ebene der ersten Grossfläche 11 innerhalb der ersten Grossfläche liegt, und andererseits, dass in der zweiten Position P2 eine orthogonale Projektion des Fortsatzes 32 auf die Ebene der ersten Grossfläche 11 zumindest partiell ausserhalb der ersten Grossfläche liegt. Der Fortsatz 32 kann in der ersten Position P1 und in der zweiten Position einrasten. In der ersten Position P1 befindet sich der Fortsatz 32 innerhalb des als Konvektionskanal wirkenden Zwischenraums H zwischen dem Temperierkörper 10 und der Wand W. In der zweiten Position P2 befindet sich der Fortsatz 32 teilweise oder vollständig ausserhalb des als Konvektionskanal wirkenden Zwischenraums H.

In **Fig. 2** ist eine Vorderansicht des ersten Ausführungsbeispiels gezeigt. Man erkennt die Wand W und den an dieser mit (in den Figuren nicht gezeigten) Befestigungsmitteln befestigten Temperierkörper 10. Der Fortsatz 32 des unteren Aufnahmemittels 30 befindet sich in der eingefahrenen Position P1, d.h. der Verstauungsposition. Der Fortsatz 32 des oberen Aufnahmemittels 30 befindet sich in der ausgefahrenen Position P2, d.h. der Zugangsposition. Man erkennt auch die beiden Zwischenplatten 33 mit jeweils mehreren Gewindelöchern.

In **Fig. 3** ist eine Draufsicht des ersten Ausführungsbeispiels gezeigt. Man erkennt die Wand W, den an dieser mit (in den Figuren nicht gezeigten) Befestigungsmitteln befestigten Temperierkörper 10 und den dazwischen gebildeten Zwischenraum H. Das untere Aufnahmemittel 30 ist nicht sichtbar. Es befindet sich in der eingefahrenen Position P1, d.h. der Verstauungsposition. Der Fortsatz 32 des oberen Aufnahmemittels 30 befindet sich in der ausgefahrenen Position P2, d.h. der Zugangsposition. Man erkennt auch die obere der beiden Zwischenplatten 33. Ausserdem erkannt man die zur Wand W weisende erste Grossfläche 11 des Temperierkörpers 10 sowie die von der Wand W abgewandte zweite Grossfläche 12 des Temperierkörpers 10. Schliesslich erkennt man an dem Fortsatz 32 noch den Lagerbereich 32a, mit welchem der Fortsatz 32 an dem Grundglied 31 verschiebbar gelagert ist, sowie den Handgriff 32b, an welchem der Fortsatz 32 ergriffen und bezüglich des Grundglieds 31 verschoben werden kann.

Das Grundglied 31 (siehe auch Fig. 5A) ist ein bügelförmiges Gebilde in Form eines kantigen U mit einem ersten Schenkel 31a, welcher über die Zwischenplatte 33 an dem Temperierkörper 10 befestigt ist, einem zweiten Schenkel 31b, an welchem der Lagerbereich 32a des Fortsatzes 32 verschiebbar gelagert ist, und einem Übergangsabschnitt 31c, welcher die beiden Schenkel 31a und 31b miteinander verbindet.

In **Fig. 4** ist eine Seitenansicht des ersten Ausführungsbeispiels gezeigt. Man erkennt die Wand W, den an dieser mit (in den Figuren nicht gezeigten) Befestigungsmitteln befestigten Temperierkörper 10 und den dazwischen gebildeten Zwischenraum H. Ausserdem erkennt man die beiden Aufnahmemittel 30, deren Grundglied 31 über die jeweilige Zwischenplatte 33 an dem Temperierkörper 10 befestigt ist, und deren Fortsatz 32 an dem Grundglied 31 beweglich gelagert ist.

In **Fig. 5A** ist eine erste Variante des bügelförmigen Grundglieds 31' in einer der Draufsicht von Fig. 3 entsprechenden Ansicht gezeigt. Das Grundglied 31' ist ein bügelförmiges Gebilde in Form eines kantigen U mit einem ersten Schenkel 31a, welcher über die Zwischenplatte 33 an dem Temperierkörper 10 befestigt werden kann, einem zweiten Schenkel 31b, an welchem der Lagerbereich 32a des Fortsatzes 32 verschiebbar gelagert werden kann, und einem Übergangsabschnitt 31c, welcher die beiden Schenkel 31a und 31b miteinander verbindet.

In **Fig. 5B** ist eine zweite Variante des bügelförmigen Grundglieds 31" in einer der Draufsicht von Fig. 3 entsprechenden Ansicht gezeigt. Das Grundglied 31" ist ein bügelförmiges Gebilde in Form eines abgerundeten U mit einem ersten Schenkel 31a, welcher über die Zwischenplatte 33 an dem Temperierkörper 10 befestigt werden kann, einem zweiten Schenkel 31b, an welchem der Lagerbereich 32a des Fortsatzes 32 verschiebbar gelagert werden kann, und einem Übergangsabschnitt 31c, welcher die beiden Schenkel 31a und 31b miteinander verbindet.

In **Fig. 6A** ist eine dritte Variante des bügelförmigen Grundglieds 31* in einer der Draufsicht von Fig. 3 entsprechenden Ansicht gezeigt. Das Grundglied 31* unterscheidet sich von dem Grundglied 31' der Fig. 5A dadurch, dass sich zwischen dem ersten Schenkel 31a und dem zweiten Schenkel 31b zusätzlich zu dem Übergangsabschnitt 31c ein Versteifungssteg 31d erstreckt, dessen erstes Ende mit dem ersten Schenkel 31a verbunden ist und dessen zweites Ende mit dem zweiten Schenkel 31b verbunden ist.

In **Fig. 6B** ist eine vierte Variante des bügelförmigen Grundglieds 31** in einer der Draufsicht von Fig. 3 entsprechenden Ansicht gezeigt. Das Grundglied 31** unterscheidet sich von dem Grundglied 31" der Fig. 5B dadurch, dass sich zwischen dem ersten Schenkel 31a und dem zweiten Schenkel 31b zusätzlich zu dem Übergangsabschnitt 31c ein Versteifungssteg 31d erstreckt, dessen erstes Ende mit dem ersten Schenkel 31a verbunden ist und dessen zweites Ende mit dem zweiten Schenkel 31b verbunden ist.

Der in Fig. 6A und in Fig. 6B gezeigte Versteifungssteg 31d erhöht die Torsionssteifigkeit des jeweiligen Übergangsabschnitts 31c. Bei ausgefahrenem Fortsatz 32, wie in den Figuren 1, 2, 3 und 7 gezeigt, ist der durch den ersten Schenkel 31a des bügelartigen Grundglieds 31 gebildete Hebel durch den Fortsatz 32 verlängert. Wird dann mit einer vertikal nach unten oder oben weisenden Kraft am Ende dieses Hebels, d.h. im Bereich des Handgriffs 32b, auf diesen Hebel eingewirkt, entsteht im Übergangsabschnitt 31c ein Drehmoment, welches zu einer Torsion des Übergangsabschnitts führt. Dies führt dazu, dass das Ende bzw. der Handgriff 32b des Fortsatzes 32 nach unten oder nach oben ausgelenkt wird. Je stärker die Versteifung, desto geringer ist bei einer gegebenen Krafteinwirkung diese Auslenkung.

Wenn das bügelartige Grundglied 31 aus einem gebogenen Metallprofil oder einem gebogenen Polymerprofil mit rechteckförmigem Querschnitt gebildet ist, wie das Grundglied 31* in Fig. 6A oder das Grundglied 31** in Fig. 6B, eignet sich diese Versteifung mittels eines Versteifungsstegs 31d. Er kann an den beiden Schenkeln 31a und 31b z.B. durch eine Schraubverbindung, eine Nietverbindung oder eine Schweissverbindung befestigt werden.

Alternativ kann das bügelartige Grundglied 31 aus einem Metall-Gussteil oder einem Polymer-Gussteil gebildet werden (nicht gezeigt). Bei einem solchen Gussteil kann neben den in Fig. 6A und Fig. 6B gezeigten Grundgliedern 31* oder 31** mit jeweiligem Versteifungssteg 31d auch eine weitere Variante des Grundglieds 31 hergestellt werden, bei welcher eine Profil-Querschnittsfläche in dem Übergangsabschnitt 31c grösser ist als eine Profil-Querschnittsfläche in den beiden Schenkeln 31a, 31b. Vorzugsweise ist dabei bei gleicher Breite des Profils (vertikal zur Bildebene in Fig. 6A und Fig. 6B) die Dicke des Profils (horizontal in der Bildebene in Fig. 6A und Fig. 6B) in dem Übergangsabschnitt 31c grösser als die Dicke des Profils in den beiden Schenkeln 31a, 31b.

In **Fig. 7** ist eine der Draufsicht eines zweiten Ausführungsbeispiels der erfindungsgemässen Temperierkörper-Anordnung 1' gezeigt. Das zweite Ausführungsbeispiel unterscheidet sich von dem ersten Ausführungsbeispiel dadurch, dass die Wand W durch einen zweiten Temperierkörper 20 ersetzt ist. Die Ansicht der Fig. 7 entspricht der Ansicht der Fig. 3.

Ähnlich wie der erste Temperierkörper 10 mit seiner zu dem Hohlraum H weisenden ersten Grossfläche 11 und seiner davon abgewandten zweiten Grossfläche 12 hat auch der zweite Temperierkörper 20 eine zu dem Hohlraum H weisende erste Grossfläche 21 und eine davon abgewandte zweite Grossfläche 22. Man erkennt die am ersten Temperierkörper 10 befestigte Zwischenplatte 33, das an dieser befestigte Grundglied 31 und den am Grundglied 31 verschiebbar gelagerten Fortsatz 32. Das Grundglied 31 ist mit seinem ersten Schenkel 31a an der Zwischenplatte 33 befestigt. Der Fortsatz 32 ist mit seinem Lagerbereich 32a an dem zweiten Schenkel 31b des Grundglieds verschiebbar gelagert.

In **Fig. 8** ist eine Seitenansicht des zweiten Ausführungsbeispiels gezeigt. Die Ansicht der Fig. 8 entspricht der Ansicht der Fig. 4. Man erkennt anstelle der Wand W den zweiten Temperierkörper 20, welcher mit (in den Figuren nicht gezeigten) Befestigungsmitteln an dem Temperierkörper 10 befestigt ist, wodurch dazwischen der Zwischenraum H gebildet ist. Ausserdem erkennt man die beiden Aufnahmemittel 30, deren Grundglied 31 über die jeweilige Zwischenplatte 33 an dem Temperierkörper 10 befestigt ist, und deren Fortsatz 32 an dem Grundglied 31 beweglich gelagert ist.

### Bezugszeichenliste:

- 1: Temperierkörper-Anordnung (erstes Ausführungsbeispiel)
- 1': Temperierkörper-Anordnung (zweites Ausführungsbeispiel)
- 10: erster Temperierkörper
- 11: erste Grossfläche
- 12: zweite Grossfläche
- 20: zweiter Temperierkörper
- 21: erste Grossfläche
- 22: zweite Grossfläche
- 30: Aufnahmemittel
- 31: Grundglied
- 31a: erster Schenkel
- 31b: zweiter Schenkel
- 31c: Übergangsabschnitt
- 31d: Versteifungssteg
- 31': bügelartiges Gebilde als kantiges U
- 31": bügelartiges Gebilde als abgerundetes U
- 31*: bügelartiges Gebilde als kantiges U mit Versteifung
- 31**: bügelartiges Gebilde als abgerundetes U mit Versteifung
- 32: längliches Glied, Fortsatz (z.B. Stange oder Platte)
- 32a: Lagerbereich
- 32b: Handgriff
- 33: Zwischenplatte
- H: Zwischenraum
- W: Wand
- P1: erste Position, Verstauungsposition (Fortsatz eingefahren)
- P2: zweite Position, Zugangsposition (Fortsatz ausgefahren)

## Patentansprüche

1. Temperierkörper-Anordnung (1) zum Temperieren, insbesondere Heizen oder Kühlen, eines Raumes, mit
- mindestens einem von einem Energie transportierenden Medium durchströmbaren Temperierkörper (10) mit einer ersten Grossfläche (11) auf einer ersten Seite des Temperierkörpers (10) und einer zweiten Grossfläche (12) auf einer von der ersten Seite abgewandten zweiten Seite des Temperierkörpers (10), und mit einer Zuleitung und einer Ableitung für das Energie transportierende Medium;
- mindestens einem an dem Temperierkörper (10) befestigten Befestigungsmittel zum Befestigen des Temperierkörpers (10) an einer Begrenzungsfläche, insbesondere Wand, Boden oder Decke, des Raumes oder an einem weiteren Temperierkörper (20);
- mindestens einem an dem Temperierkörper (10) befestigten Aufnahmemittel (30) zur Aufnahme und Positionierung eines Gegenstandes, insbesondere eines Handtuchs oder eines Kleidungsstücks, an der ersten Grossfläche (11) des Temperierkörpers (10), um den Gegenstand zu erwärmen und/oder zu trocknen, wenn der Temperierkörper (10) im Heizbetrieb ist,
wobei das Aufnahmemittel (30) ein an dem Temperierkörper (10) befestigtes Grundglied (31) und mindestens einen bezüglich des Grundglieds (31) beweglich gelagerten Fortsatz (32) aufweist wobei der Fortsatz (32) sich entlang der ersten Grossfläche (11) erstreckt und entlang dieser bezüglich des Temperierkörpers (10) zwischen einer ersten Position (P1) und einer zweiten Position (P2) beweglich ist, wobei in der ersten Position (P1) eine orthogonale Projektion des mindestens einen Fortsatzes (32) auf die Ebene der ersten Grossfläche (11) innerhalb der ersten Grossfläche liegt und in der zweiten Position (P2) eine orthogonale Projektion des mindestens einen Fortsatzes (32) auf die Ebene der ersten Grossfläche (11) zumindest partiell ausserhalb der ersten Grossfläche liegt **dadurch gekennzeichnet, dass**
das Grundglied (31) ein bügelartiges Gebilde mit einem ersten Schenkel (31a), einem zweiten Schenkel (31b) und einem zwischen dem ersten Schenkel und dem zweiten Schenkel angeordneten Übergangsabschnitt (31c) aufweist, wobei der erste Schenkel (31a) an dem Temperierkörper (10) befestigt ist und der Fortsatz (32) an dem zweiten Schenkel (31b) beweglich gelagert ist.

2. Temperierkörper-Anordnung (1) nach Anspruch 1, wobei das Befestigungsmittel und das Aufnahmemittel (30) an der die erste Grossfläche aufweisenden ersten Seite des Temperierkörpers (10) angeordnet sind.

3. Temperierkörper-Anordnung (1) nach Anspruch 1 oder 2, wobei das Aufnahmemittel (30) mindestens ein mit dem Grundglied (31) und mit dem Fortsatz (32) in Wirkverbindung stehendes elastisches Mittel aufweist; und/oder wobei der Fortsatz (32) mit dem Grundglied (31) in mindestens einer Einraststellung einrastbar ist.

4. Temperierkörper-Anordnung (1) nach einem der Ansprüche 1 bis 3, wobei das Grundglied (31) ein Metallprofil oder Polymerprofil aufweist, welches entlang seiner Profil-Längsrichtung zur Bildung des Übergangsabschnitts (31c) mindestens eine Biegung bzw. Abkantung aufweist.

5. Temperierkörper-Anordnung (1) nach einem der Ansprüche 1 bis 4, wobei eine Profil-Querschnittsfläche in dem Übergangsabschnitt (31c) grösser als eine Profil-Querschnittsfläche in den beiden Schenkeln (31a, 31b) ist.

6. Temperierkörper-Anordnung (1) nach einem der Ansprüche 1 bis 5, wobei das bügelartige Gebilde eine U-förmige Gestalt hat, insbesondere die Gestalt eines kantigen U (31') mit einer ersten Abkantung und einer zweiten Abkantung zur selben Seite hin, oder die Gestalt eines abgerundeten U (31") mit einer durchgehenden Krümmung.

7. Temperierkörper-Anordnung (1) nach einem der Ansprüche 1 bis 5, wobei das bügelartige Gebilde eine Z-förmige Gestalt hat, insbesondere die Gestalt eines kantigen Z (31*) mit einer ersten Abkantung, z.B. nach links, und einer zweiten Abkantung in die entgegengesetzte Richtung, z.B. nach rechts, oder die Gestalt eines abgerundeten Z (31**) bzw. einer S-förmigen Gestalt mit einem ersten Krümmungsabschnitt, z.B. mit Linkskrümmung, und einem zweiten Krümmungsabschnitt mit entgegengesetzter Krümmung, z.B. mit Rechtskrümmung.

8. Temperierkörper-Anordnung (1) nach einem der Ansprüche 4 bis 7, wobei das Metallprofil oder Polymerprofil einen rechteckförmigen Querschnitt hat, wobei vorzugsweise das Metallprofil mit rechteckförmigem Querschnitt ein Stahlprofil ist, das eine Breite von 20mm bis 70mm, vorzugsweise von 30mm bis 50mm hat und eine Dicke von 2mm bis 8 mm, vorzugsweise von 3mm bis 6mm und am bevorzugtesten von 4mm bis 5mm hat.

9. Temperierkörper-Anordnung (1) nach Anspruch 4, wobei das Grundglied ein Metall-Gussteil oder ein Polymer-Gussteil aufweist, wobei vorzugsweise das Grundglied ein Gussteil aus faserverstärktem Polymermaterial, insbesondere carbonfaserverstärktem Polymermaterial aufweist.

10. Temperierkörper-Anordnung (1') nach einem der vorherigen Ansprüche, wobei
- die Temperierkörper-Anordnung (1') einen ersten Temperierkörper (10) und einen zweiten Temperierkörper (20) aufweist, welche jeweils von einem Energie transportierenden Medium durchströmbar sind und jeweils eine erste Grossfläche (11, 21) auf einer ersten Seite des jeweiligen Temperierkörpers (10, 20) und eine zweite Grossfläche (12, 22) auf einer von der ersten Seite abgewandten zweiten Seite des jeweiligen Temperierkörpers (10, 20) sowie jeweils eine Zuleitung und eine Ableitung für das Energie transportierende Medium aufweisen; wobei
- der erste Temperierkörper (10) und der zweite Temperierkörper (20) mittels mindestens eines Verbindungsmittels in einem Abstand voneinander derart angeordnet und miteinander verbunden sind, dass jeweils eine Grossfläche (11) des ersten Temperierkörpers (10) und eine Grossfläche (21) des zweiten Temperierkörpers (20) zueinander weisen und zwischen den beiden Temperierkörpern (10, 20) ein Zwischenraum (H) gebildet ist; und wobei
- das mindestens eine an einem der Temperierkörper (10, 20) befestigte Aufnahmemittel (30) zur Aufnahme und Positionierung des Gegenstandes zwischen den beiden zueinander weisenden Grossflächen (11, 21) der Temperierkörper (10, 20) angeordnet ist, um den Gegenstand zu erwärmen und/oder zu trocknen, wenn mindestens einer der Temperierkörper (10, 20) im Heizbetrieb ist.

11. Temperierkörper-Anordnung (1') nach Anspruch 10, wobei der erste Temperierkörper (10) der einzige Temperierkörper der Anordnung mit einer aktiven Temperierfunktion ist, und dass die Anordnung (1') anstelle des zweiten Temperierkörpers (20) einen Körper ohne aktive Temperierfunktion aufweist; und/oder wobei mindestens eine der beiden zueinander weisenden Grossflächen (11, 21) eine Metallbeschichtung aufweist.

12. Temperierkörper-Anordnung (1; 1') nach einem der vorherigen Ansprüche, wobei der mindestens eine Temperierkörper (10, 20) ein von einem Wärmeträgerfluid durchströmbares Rohrregister mit einer Vorlaufleitung und einer Rücklaufleitung für das Wärmeträgerfluid ist und/oder, dass der mindestens eine Temperierkörper (10, 20) ein von elektrischem Strom durchströmbares Heizelement oder Kühlelement mit einer Zuleitung und einer Ableitung für den elektrischen Strom ist.

13. Temperierkörper-Anordnung (1; 1') nach einem der vorherigen Ansprüche, wobei sie einen Ventilator aufweist, der an der Grossfläche (11) angeordnet und insbesondere an dieser befestigt ist, an welcher auch das Aufnahmemittel (30) befestigt ist.

14. Temperierkörper-Anordnung (1; 1') nach einem der vorherigen Ansprüche, wobei der Temperierkörper (10, 20) ein flächiger Temperierkörper ist, wobei die Dicke des flächigen Temperierkörpers (10, 20) vorzugsweise zwischen 5mm und 60mm liegt.

## Claims

1. Temperature-control body arrangement (1) for controlling the temperature, in particular heating or cooling, of a room, with
- at least one temperature-control body (10) through which an energy-transporting medium can flow, having a first large face (11) on a first side of the temperature-control body (10) and a second large face (12) on a second side of the temperature-control body (10) facing away from the first side, and having a feed line and a discharge line for the energy-transporting medium;
- at least one fastening means fastened to the temperature-control body (10) for fastening the temperature-control body (10) to a boundary surface, in particular a wall, floor or ceiling, of the room or to a further temperature-control body (20);
- at least one receiving means (30) fastened to the temperature-control body (10) for receiving and positioning an object, in particular a towel or an item of clothing, on the first large face (11) of the temperature-control body (10) in order to heat and/or dry the object when the temperature-control body (10) is in heating mode,
wherein the receiving means (30) comprises a base member (31) attached to the temperature-control body (10) and at least one extension (32) mounted movably with respect to the base member (31), the extension (32) extending along the first large face (11) and being movable along the same with respect to the temperature-control body (10) between a first position (P1) and a second position (P2), wherein in the first position (P1) an orthogonal projection of the at least one extension (32) onto the plane of the first large face (11) lies within the first large face and in the second position (P2) an orthogonal projection of the at least one extension (32) onto the plane of the first large face (11) lies at least partially outside the first large face, **characterized in that** the base member (31) has a bow-like structure with a first limb (31a), a second limb (31b) and a transition section (31c) arranged between the first limb and the second limb, the first limb (31a) being fastened to the temperature-control body (10) and the extension (32) being movably mounted on the second limb (31b).

2. Temperature-control body arrangement (1) according to claim 1, wherein the fastening means and the receiving means (30) are arranged on the first side of the temperature-control body (10) having the first large face.

3. Temperature-control body arrangement (1) according to claim 1 or 2, wherein the receiving means (30) has at least one elastic means operatively connected to the base member (31) and to the extension (32); and/or wherein the extension (32) can snap in with the base member (31) in at least one snap-in position.

4. Temperature-control body arrangement (1) according to one of claims 1 to 3, wherein the base member (31) has a metal profile or polymer profile which has at least one bend or fold along its profile longitudinal direction to form the transition section (31c).

5. Temperature-control body arrangement (1) according to one of claims 1 to 4, wherein a profile cross-sectional area in the transition section (31c) is larger than a profile cross-sectional area in the two limbs (31a, 31b).

6. Temperature-control body arrangement (1) according to one of claims 1 to 5, wherein the bow-like structure has a U-shaped form, in particular the form of an angular U (31') with a first fold and a second fold on the same side, or the form of a rounded U (31") with a continuous curvature.

7. Temperature-control body arrangement (1) according to one of claims 1 to 5, wherein the bow-like structure has a Z-shaped form, in particular the form of an angular Z (31*) with a first fold, e.g. to the left, and a second fold in the opposite direction, e.g. to the right, or the shape of a rounded Z (31**) resp. an S-shaped form with a first curvature section, e.g. with a left-hand curvature, and a second curvature section with an opposite curvature, e.g. with a right-hand curvature.

8. Temperature-control body arrangement (1) according to any one of claims 4 to 7, wherein the metal profile or polymer profile has a rectangular cross section, whereby preferably the metal profile with rectangular cross section is a steel profile having a width of 20mm to 70mm, preferably of 30mm to 50mm, and a thickness of 2mm to 8mm, preferably of 3mm to 6mm and most preferably of 4mm to 5mm.

9. Temperature-control body arrangement (1) according to claim 4, wherein the base member comprises a metal casting or a polymer casting, preferably the base member comprises a casting of fiber-reinforced polymer material, in particular carbon fiber-reinforced polymer material.

10. Temperature-control body arrangement (1') according to one of the preceding claims, wherein
- the temperature-control body arrangement (1') has a first temperature-control body (10) and a second temperature-control body (20), through each of which an energy-transporting medium can flow and each of which has a first large face (11, 21) on a first side of the respective temperature-control body (10, 20) and a second large face (12, 22) on a second side, facing away from the first side, of the respective temperature-control body (10, 20), 21) on a first side of the respective temperature-control body (10, 20) and a second large face (12, 22) on a second side of the respective temperature-control body (10, 20) facing away from the first side, as well as a feed line and a discharge line for the energy-transporting medium in each case; wherein
- the first temperature-control body (10) and the second temperature-control body (20) are arranged at a distance from one another by means of at least one connecting means and are connected to one another in such a way that in each case a large face (11) of the first temperature-control body (10) and a large face (21) of the second temperature-control body (20) point towards one another and an intermediate space (H) is formed between the two temperature-control bodies (10, 20); and wherein
- the at least one receiving means (30) fastened to one of the temperature-control bodies (10, 20) for receiving and positioning the object is arranged between the two mutually facing large faces (11, 21) of the temperature-control bodies (10, 20) in order to heat and/or dry the object when at least one of the temperature-control bodies (10, 20) is in heating mode.

11. Temperature-control body arrangement (1') according to claim 10, wherein the first temperature-control body (10) is the only temperature-control body of the arrangement with an active temperature-control function, and that the arrangement (1') has a body without an active temperature-control function instead of the second temperature-control body (20); and/or wherein at least one of the two mutually facing large faces (11, 21) has a metal coating.

12. Temperature-control body arrangement (1; 1') according to one of the previous claims, wherein the at least one temperature-control body (10, 20) is a pipe register through which a heat transfer fluid can flow, having a forward-flow line and a return line for the heat transfer fluid, and/or in that the at least one temperature-control body (10, 20) is a heating element or cooling element through which an electric current can flow, having a feed line and a discharge line for the electric current.

13. Temperature-control body arrangement (1; 1') according to one of the preceding claims, wherein it comprises a fan which is arranged on and, in particular, fastened to the large face (11) to which the receiving means (30) is also fastened.

14. Temperature-control body arrangement (1; 1') according to one of the previous claims, wherein the temperature-control body (10, 20) is a flat temperature-control body, wherein the thickness of the flat temperature-control body (10, 20) is preferably between 5mm and 60mm.

## Revendications

1. Agencement de corps de thermorégulation (1) pour la régulation de la température, en particulier le chauffage ou le refroidissement, d'une pièce, avec
- au moins un corps de thermorégulation (10) pouvant être traversé par un milieu transportant de l'énergie, avec une première grande surface (11) sur un premier côté du corps de thermorégulation (10) et une deuxième grande surface (12) sur un deuxième côté du corps de thermorégulation (10) opposé au premier côté, et avec une ligne d'amenée et une ligne de dérivation pour le milieu transportant de l'énergie;
- au moins un moyen de fixation fixé au corps de thermorégulation (10) pour fixer le corps de thermorégulation (10) à une surface de délimitation, notamment un mur, un sol ou un plafond, de la pièce ou à un autre corps de thermorégulation (20);
- au moins un moyen de réception (30) fixé au corps de thermorégulation (10) pour recevoir et positionner un objet, en particulier une serviette ou un vêtement, sur la première grande surface (11) du corps de thermorégulation (10), afin de chauffer et/ou de sécher l'objet lorsque le corps de thermorégulation (10) est en mode chauffage,
le moyen de réception (30) comprenant un élément de base (31) fixé au corps de thermorégulation (10) et au moins un prolongement (32) monté mobile par rapport à l'élément de base (31), le prolongement (32) s'étendant le long de la première grande surface (11) et étant mobile le long de celle-ci par rapport au corps de thermorégulation (10) entre une première position (P1) et une deuxième position (P2), dans la première position (P1), une projection orthogonale de l'au moins un prolongement (32) sur le plan de la première grande surface (11) se situe à l'intérieur de la première grande surface et dans la deuxième position (P2), une projection orthogonale de l'au moins un prolongement (32) sur le plan de la première grande surface (11) se situe au moins partiellement à l'extérieur de la première grande surface, **caractérisé en ce que** l'élément de base (31) présente une structure en forme d'étrier avec une première branche (31a), une deuxième branche (31b) et une section de transition (31c) disposée entre la première branche et la deuxième branche, la première branche (31a) étant fixée au corps de thermorégulation (10) et le prolongement (32) étant logé de manière mobile sur la deuxième branche (31b).

2. Agencement de corps de thermorégulation (1) selon la revendication 1, dans lequel le moyen de fixation et le moyen de réception (30) sont disposés sur le premier côté du corps de thermorégulation (10) présentant la première grande surface.

3. Agencement de corps de thermorégulation (1) selon la revendication 1 ou 2, dans lequel le moyen de réception (30) présente au moins un moyen élastique se trouvant en liaison d'actionnement avec l'élément de base (31) et avec l'extension (32) ; et/ou dans lequel l'extension (32) peut être enclenchée avec l'élément de base (31) dans au moins une position d'enclenchement.

4. Agencement de corps de thermorégulation (1) selon l'une des revendications 1 à 3, dans lequel l'élément de base (31) présente un profilé métallique ou un profilé polymère qui présente au moins un cintrage ou un pliage le long de sa direction longitudinale de profilé pour former la section de transition (31c).

5. Agencement de corps de thermorégulation (1) selon l'une des revendications 1 à 4, dans lequel une surface de section transversale de profil dans la section de transition (31c) est plus grande qu'une surface de section transversale de profil dans les deux branches (31a, 31b).

6. Agencement de corps de thermorégulation (1) selon l'une des revendications 1 à 5, dans lequel la structure en forme d'étrier a une forme en U, notamment la forme d'un U anguleux (31') avec un premier pliage et un deuxième pliage vers le même côté, ou la forme d'un U arrondi (31") avec une courbure continue.

7. Agencement de corps de thermorégulation (1) selon l'une des revendications 1 à 5, dans lequel la structure en forme d'étrier a une forme en Z, notamment la forme d'un Z anguleux (31*) avec un premier pliage, par exemple vers la gauche, et un deuxième pliage dans la direction opposée, par ex. par exemple vers la droite, ou la forme d'un Z arrondi (31**) ou d'une forme en S avec une première section de courbure, par exemple avec une courbure vers la gauche, et une deuxième section de courbure avec une courbure opposée, par exemple avec une courbure vers la droite.

8. Agencement de corps de thermorégulation (1) selon l'une quelconque des revendications 4 à 7, dans lequel le profilé métallique ou le profilé polymère a une section transversale rectangulaire, de préférence le profilé métallique de section transversale rectangulaire est un profilé en acier ayant une largeur de 20mm à 70mm, de préférence de 30mm à 50mm, et une épaisseur de 2mm à 8mm, de préférence de 3mm à 6mm, et plus préférentiellement de 4mm à 5mm.

9. Agencement de corps de thermorégulation (1) selon la revendication 4, dans lequel l'élément de base comprend une pièce moulée en métal ou une pièce moulée en polymère, de préférence l'élément de base comprend une pièce moulée en matériau polymère renforcé par des fibres, en particulier en matériau polymère renforcé par des fibres de carbone.

10. Agencement de corps de thermorégulation (1') selon l'une des revendications précédentes, dans lequel
- l'agencement de corps de thermorégulation (1') présente un premier corps de thermorégulation (10) et un deuxième corps de thermorégulation (20), qui peuvent être traversés chacun par un milieu transportant de l'énergie et présentent chacun une première grande surface (11, 21) sur un premier côté du corps de thermorégulation respectif (10, 20) et une deuxième grande surface (12, 22) sur un deuxième côté du corps de thermorégulation respectif (10, 20) opposé au premier côté, ainsi que respectivement une ligne d'amenée et une ligne de dérivation pour le milieu transportant de l'énergie ; où
- le premier corps de thermorégulation (10) et le deuxième corps de thermorégulation (20) sont agencés à distance l'un de l'autre et reliés l'un à l'autre au moyen d'au moins un moyen de liaison de telle sorte que respectivement une grande surface (11) du premier corps de thermorégulation (10) et une grande surface (21) du deuxième corps de thermorégulation (20) sont orientées l'une vers l'autre et qu'un espace intermédiaire (H) est formé entre les deux corps de thermorégulation (10, 20) ; et dans lequel
- le au moins un moyen de réception (30) fixé à l'un des corps de thermorégulation (10, 20) est disposé entre les deux grandes surfaces (11, 21) des corps de thermorégulation (10, 20) tournées l'une vers l'autre pour recevoir et positionner l'objet, afin de chauffer et/ou sécher l'objet lorsqu'au moins l'un des corps de thermorégulation (10, 20) est en mode chauffage.

11. Agencement de corps de thermorégulation (1') selon la revendication 10, dans lequel le premier corps de thermorégulation (10) est le seul corps de thermorégulation de l'agencement ayant une fonction de thermorégulation active, et en ce que l'agencement (1') présente, à la place du deuxième corps de thermorégulation (20), un corps sans fonction de thermorégulation active ; et/ou dans lequel au moins l'une des deux grandes surfaces (11, 21) se faisant face présente un revêtement métallique.

12. Agencement de corps de thermorégulation (1 ; 1') selon l'une des revendications précédentes, dans lequel le au moins un corps de thermorégulation (10, 20) est un registre tubulaire pouvant être traversé par un fluide caloporteur, avec une conduite d'amenée et une conduite de retour pour le fluide caloporteur et/ou en ce que le au moins un corps de thermorégulation (10, 20) est un élément de chauffage ou un élément de refroidissement pouvant être traversé par un courant électrique, avec une ligne d'amenée et une ligne de retour pour le courant électrique.

13. Agencement de corps de thermorégulation (1 ; 1') selon l'une des revendications précédentes, dans lequel il présente un ventilateur qui est disposé et notamment fixé sur la grande surface (11), sur laquelle est aussi fixé le moyen de réception (30).

14. Agencement de corps de thermorégulation (1 ; 1') selon l'une des revendications précédentes, dans lequel le corps de thermorégulation (10, 20) est un corps de thermorégulation plat, l'épaisseur du corps de thermorégulation plat (10, 20) étant de préférence comprise entre 5 mm et 60 mm.
